# FASCICULE DE BREVET EUROPEEN

(11) **EP 0 170 562 B1**
(45) Date de publication et mention de la délivrance du brevet: **01.06.1988**
(21) Numéro de dépôt: 85401275.4
(22) Date de dépôt: 25.06.1985
(51) Int. Cl.: H01F 7/16

(54) **Electro-aimant à courant continu, en particulier pour appareil électrique de commutation**
Gleichstromelektromagnet, insbesondere für elektrische Kommutiervorrichtung
Direct-current electromagnet, in particular for an electric commutator device

(30) Priorité: 24.07.1984 FR 8411704
(43) Date de publication de la demande: 05.02.1986
(73) Titulaire: TELEMECANIQUE, 92504 Rueil Malmaison Cedex (FR)
(72) Inventeur: Lauraire, Michel, F-92400 Courbevoie (FR); Belbel, Elie, F-93800 Epinay Sur Seine (FR); Bataille, Christian, F-92410 Ville D'Avray (FR)
(74) Mandataire: Marquer, Francis

(56) Documents cités:
- EP-A- 0 081 604
- DE-A- 2 111 123
- DE-A- 3 340 372
- FR-A- 615 035
- FR-A- 2 129 341

## Description

L'invention concerne un électro-aimant à courant continu, en particulier pour appareil électrique de commutation, comprenant une culasse magnétisable en forme de pot présentant:
- un noyau central,
- une bobine disposée dans ce pot concentriquement au noyau, et
- une armature mobile soumise à l'action d'un ressort de rappel et dont des surfaces polaires périphériques, ayant une forme qui augmente leurs valeurs, coopèrent avec des surfaces de même forme portées par une jupe annulaire du pot, à travers un entrefer de travail qui se trouve placé magnétiquement en série avec un entrefer central de fermeture du flux.

De tel électro-aimants qui sont, par exemple, connus parle brevet français No. 1 051 651, présentent des avantages et des inconvénients dont l'utilisateur doit se satisfaire lorsqu'il envisage leur application à des domaines particuliers; parmi les avantages, il faut mentionner le fait que les surfaces des deux entrefers participent en même temps à la génération de la force d'appel initiale; toutefois, en raison, d'une part, du rapport des surfaces de ces deux entrefers et, d'autre part, en raison de la présence de deux entrefers en série dans le circuit magnétique, on constate que le flux initial n'est pas très élevé et que, si l'induction est relativement élevée dans le noyau, sa valeur sur l'entrefer périphérique reste faible, de sorte que pour des ampères-tours donnés, la force initiale d'appel ne peut atteindre des valeurs intéressantes, ou que pour atteindre ces valeurs, il devient nécessaire d'augmenter le volume de la bobine.

Un tel inconvénient existe également dans les électroaimants décrits dans le brevet FR-A-615 035 qui comprennent une culasse en forme de pot comportant un noyau central et une armature mobile présentant une partie centrale qui délimite, avec ledit noyau, un entrefer de travail central et une surface périphérique qui coopére avec une surface périphérique de la culasse pour former un entrefer de retour de flux dans lequel les lignes de flux sont dirigées radialement.

L'invention se propose, par suite, de fournir un électro-aimant présentant la constitution générale mentionnée ci-dessus, dans lequel des mesures seront prises pour que des ampères-tours de faible valeur (ou, en d'autres termes, une puissance d'excitation de bobine faible) soient susceptibles de communiquer à l'armature une force d'appel initiale supérieure à celle que l'on obtient avec les techniques antérieures, lorsque la course de l'armature et le volume de l'électro-aimant sont pratiquement fixés à l'avance.

L'invention parvient à ce résultat grâce à un électro-aimant à courant continue, en particulier pour appareil électrique de commutation, comprenant une culasse magnétisable en forme de pot présentant:
- un noyau central,
- une bobine disposée dans ce pot concentriquement au noyau, et
- une armature mobile soumise à l'action d'un ressort de rappel et dont des surfaces polaires périphériques, ayant une forme qui augmente leurs valeurs, coopèrent avec des surfaces de même forme portées par une jupe annulaire du pot, à travers un entrefer de travail qui se trouve placé magnétiquement en série avec un entrefer central de fermeture du flux.

Selon l'invention, cet électro-aimant est plus particulièrement caractérisé en ce que cet entrefer de fermeture possède une grande surface et présente une faible réluctance relativement à celle que présente l'entrefer de travail lorsque celui-ci est ouvert, et comporte des surfaces cylindriques, parallèles à la direction du mouvement de l'armature, de façon que cette première réluctance ne soit sensiblement pas affectée par ce mouvement.

On connaît déjà, par exemple, par la demande de brevet allemand publiée DE.AS-NR 1 097 563, un électro-aimant à courant continu dans lequel un entrefer central de fermeture de flux ayant des surfaces parallèles à la direction de mouvement de l'armature est placé magnétiquement en série avec deux entrefers de travail latéraux, dont les surfaces sont inclinées par rapport à ladite direction; comme le circuit magnétique utilisé ici prend la forme classique de deux pièces en forme de E, on constate que non seulement les bénéfices que fournit la présente invention ne peuvent être obtenus ici, mais que, de plus, une tentative pour obtenir ces avantages en donnant aux pièces du circuit magnétique une forme de révolution serait vouée à l'échec en raison des proportions respectives que présentent initialement ces deux entrefers; une telle tentative s'opposerait, par ailleurs, constructivement à la mise en place des moyens de guidage et de transmission qui y sont décrits.

En effet, dans l'un des modes de réalisation présentés où l'entrefer de fermeture est placé hors de la bobine, la réluctance de l'entrefer de fermeture, qui devrait favoriser l'importance du flux, ne peut ici apporter à la force d'attraction initiale une sensible amélioration dans la mesure où les surfaces polaires de l'entrefer de travail ne peuvent dépasser une certaine valeur sans provoquer une augmentation parallèle du volume de la bobine, et où les surfaces de recouvrement de l'entrefer de fermeture sont faibles.

Dans un second mode de réalisation proposé, où les entrefers de travail sont placés hors de la bobine et où l'entrefer de fermeture est placé à l'intérieur de celle-ci, la valeur de la réluctance initiale est très élevée en raison du fait que les surfaces mobiles en regard dans l'entrefer de fermeture sont extrêmement réduites; de plus, toute augmentation de leur recouvrement provoquerait une diminution sensible de la course, qui s'opposerait aux buts que se propose d'atteindre le mécanisme associé à cet électro-aimant.

Dans les deux modes de réalisation, on remarque enfin que la liberté qui doit être donnée aux deux pièces mobiles de l'armature, ainsi que l'espace nécessaire au passage d'un arbre de transmission, réduisent si considérablement les ampères-tours appliqués au circuit que le coefficient de remplissage de la fenêtre ne peut ici dépasser 30%.

On rencontre actuellement le problème de loger dans un faible volume, habituellement occupé par un électro-aimant alternatif de contacteur de petite taille, un électro-aimant alimenté en courant continu dont la consommation soit très faible (ou en tout cas, voisine de celle d'un relais de signalisation), pour que de tels électro-aimants puissent être alimentés en grand nombre par les étages de sortie des appareils électroniques modernes de traitement d'information que sont, par exemple, les contrôleurs programmables.

Les difficultés de la solution à apporter à ce problème peuvent être évaluées lorsque l'on sait que de tels petits contacteurs doivent être en mesure de fermer simultanément, d'une part trois interrupteurs de puissance où de parfois les forces de pression de contact devront permettre l'alimentation de moteur dont la puissance est de l'ordre de 1,5 KW sous 220 V, et dont les courses doivent être suffisantes pour assurer le cas échéant de bons isolements pour des tensions d'alimentation de l'ordre de 600 V et, d'autre part, jusqu'à trois interrupteurs auxiliaires de signalisation; on sait, par ailleurs, qu'il est difficile de fabriquer, à performances égales, deux électro-aimants de même volume dont l'un est alimenté en courant alternatif, et l'autre en courant continu, compte tenu des différences physiques importantes qui distinguent leurs fonctionnements respectifs.

Ces données peuvent être précisées, par exemple, par le constat que, lorsque le volume imposé est inférieur à 20 cm³, que des isolements tels que précisés ci-dessus nécessitent des courses d'ouverture de 3 à 4 mm, que l'obtention d'une pression de l'ordre de 250 g sur des contacts fermés est nécessitée par la présence des interrupteurs mentionnés, et qu'une puissance de 0,5 W pour alimenter la bobine est actuellement un objectif visé par les constructeurs, on ne peut disposer que d'environ 130 Ampères-tours pour que l'électro-aimant développe à l'appel une force de l'ordre de 100 cN (même lorsque se présentent une baisse de tension ou une élévation de température importante) pour que soit remplie l'obligation de maintenir avec sécurité l'ensemble des masses mobiles à leur position de repos.

Par ailleurs, les tendances modernes à la réduction des coûts techniques de montage et à l'augmentation de la fiabilité font que l'on souhaite transmettre directement aux contacts, c'est-à-dire sans moyens de multiplication de mouvement, les déplacements qu'effectue l'armature de l'électro-aimant.

Dans les contacteurs de ce type, où le nombre des manoeuvres peut atteindre des chiffres très élevés, il est nécessaire de réduire des détériorations et usures que pourraient produire les percussions répétées de l'armature sur la culasse fixe.

Dans un mode de réalisation avantageux de l'invention, où la réduction de l'intensité de ces chocs a été prise en compte, et qui s'accompagne d'une réduction supplémentaire du volume de la bobine allant dans le même sens que les objectifs définis ci-dessus, la dimension du noyau central et, en particulier, sa section sont choisies de manière à obtenir une force d'attraction terminale déterminée et de manière à ce que des phénomènes de saturation s'y développent localement lorsque l'entrefer de travail diminue de réluctance. Selon une exécution particulière de ces dernières mesures qui vise à donner à la courbe d'attraction une allure croissante sensiblement linéaire, ces phénomènes de saturation font sensiblement évoluer l'induction dans le noyau dans un rapport de 1 à 2.

L'invention sera mieux comprise à la lecture de la description ci-après.

Au dessin annexé:
les figures 1, 2 et 3 représentent un premier mode de réalisation de l'invention, dans lequel l'entrefer de fermeture est disposé à l'intérieur de la bobine, tandis que l'entrefer de travail est situé à la périphérie du pot;
la figure 4 illustre un second mode de réalisation de l'invention, dans lequel les entrefers de travail et de fermeture sont placés à la périphérie du pot;
la figure 5 montre les dimensions que peut prendre un électro-aimant selon l'invention pour répondre à . des données numériques définies par ailleurs;
la figure 7 illustre une répartition du flux développé dans le circuit pour une certaine position de l'armature;
la figure 6 représente un diagramme de l'évolution des forces d'attraction et des forces résistantes rencontrées par un électro-aimant selon l'invention, lorsqu'il est appliqué à un petit contacteur;
la figure 8 représente, à des fins de comparaison, un électro-aimant en forme de pot connu dans l'art antérieur;
la figure 9 montre un électro-aimant conforme à l'invention, dans lequel l'augmentation de la surface de l'entrefer de travail a été obtenue par des voies différentes des précédentes;
la figure 10 montre un exemple de mesures pouvant être prises pour diminuer la réluctance de l'entrefer de fermeture;
la figure ¹1 représente, dans une vue extérieure en élévation, un électro-aimant dans lequel la réluctance de l'entrefer de fermeture évolue pendant la course de l'armature;
les figures 12 et 13 illustrent, dans une vue en élévation extérieure et, respectivement, dans une vue de dessus coupée par le plan TT', un électro-aimant ayant les mêmes propriétés que le précédent, mais où l'évolution de la réluctance peut être choisie parmi l'un de deux évolutions possibles.

Un électro-aimant l'conforme à l'invention et visible à la figure 1 présente deux pièces de révolution magnétisables 2, 3, mobiles l'une par rapport à l'autre le long d'un axe de révolution commun XX', et engagées l'une dans l'autre. Ces pièces prennent, une fois engagées, l'allure d'un pot dont le volume intérieur 18 est occupé par un bobinage 4 ayant des amenées de courant 5, 6, qui traversent par exemple la pièce 3 considérée ici comme fixe, alors que l'inverse serait également possible.

La pièce 3 comporte un fond 7 sensiblement plat au centre duquel saille un noyau 8 cylindrique pourvu sur sa surface extérieure d'une mince couche 9 d'un matériau amagnétique présentant de bonnes propriétés de frottement. Une jupe annulaire 10 prolonge extérieurement le fond parallèlement au noyau et comporte à son extrémité libre une surface conique 11 de révolution faisant un angle a avec l'axe.

La seconde pièce 2, qui est donc ici supposée mobile, présente une forme comparable à celle de la pièce 3, mais comporte au centre de son fond 16 un prolongement tubulaire 12 dont l'alésage 13 est traversé par le noyau 8 et glisse sur lui à frottement doux, tandis que sa courte jupe 14 présente une surface conique 15 d'angle a qui est parallèle à la précédente, en regard de laquelle elle se trouve.

En raison des propriétés et de la fonction même de l'électro-aimant, un ressort de rappel 17, qui, à titre d'exemple a été disposé à l'intérieur du volume 18 compris entre les pièces 2 et 3, mais qui pourrait être placé à l'extérieur, communique à la pièce 3 une force de rappel vers une position de repos où elle rencontre une butée 19 et où une distance «c» égale à la course relative des pièces 2 et 3 sépare les surfaces coniques parallèlement à l'axe XX'.

La pièce mobile 2, qui sera désormais appelée l'armature, peut être mécaniquement attelée à toute pièce ou dispositif pour lui communiquer un déplacement d'amplitude égale à «c» qui, pour se produire, nécessite que les ampères-tours circulant dans la bobine soient suffisants pour vaincre, d'abord une force résistante initiale, grâce à une force d'appel initiale développée par l'attraction de l'armature, et soient ensuite utilisés efficacement pour vaincre d'autres forces résistantes qui apparaissent au cours du déplacement, par exemple pour opérer la compression de ressorts de pression, si l'armature est associée à des contacts mobiles d'interrupteurs (non représentés).

On voit que les ampères-tours développés par une bobine sont essentiellement utilisés pour magnétiser, d'une part, l'entrefer de travail E qui sépare les surfaces polaires coniques et, d'autre part, l'inévitable entrefer de fermeture -e- que doit traverser le flux magnétique.

L'induction initiale B; dans l'entrefer E, ainsi que les dimensions des surfaces polaires 15 et 11, doivent elles-mêmes être suffisantes pour que la force d'appel initiale fᵢ soit supérieure aux efforts résistants initiaux Rᵢ.

Les dimensions d'un électro-aimant apte à développer une telle force d'appel, lorsqu'une course «c» doit être effectuée en dépassant des forces résistantes initiales dont la variation ultérieure est connue d'avance, peuvent être obtenues sans difficulté par des moyens et un calcul connus, lorsque la puissance et le volume dont peut disposer l'électro-aimant ne font l'objet d'aucune contrainte particulière.

Il n'en est pas de même lorsque, par exemple, on se propose, soit de placer, dans un boîtier de contacteur utilisant un électro-aimant à courant alternatif, un électro-aimant alimenté par un courant continu, car le volume de ce dernier est généralement supérieur d'environ 50%, soit de limiter la puissance d'un électro-aimant, par exemple à une puissance d'un demi-Watt, tout en lui demandant de développer à l'appel des forces initiales de l'ordre de 100 cN, en effectuant ensuite une course de l'ordre de 3 à 4mm.

On sait par ailleurs que, si à l'inverse du comportement des électro-aimants alimentés en courant alternatif, l'armature d'un électro-aimant alimenté en courant continu ne subit qu'une faible force d'attraction à l'appel, cette dernière connaît ensuite une évolution croissante très rapide dont l'excédant par rapport aux forces résistantes devient, non seulement inutile, mais encore nuisible, en raison de la vitesse finale qu'atteint alors l'armature lorsqu'aucun moyen ou phénomène auxiliaire ne vient en contrecarrer l'évolution.

Un autre électro-aimant l'a, représenté à la figure 2, où les mêmes références concernent des organes ayant de mêmes fonctions, dérive directement du précédent par l'inversion de la position du noyau 8' et du prolongement tubulaire 12' qui sont maintenant reliés à l'armature 2' et au pot de culasse 3'. Dans les deux exemples de réalisation des figures 1 et 2, la longueur axiale le long de laquelle s'étend l'entrefer -e-, respectivement -e'- sera aussi grande que possible pour des raisons justifiées plus loin; dans tous les cas, cette longueur sera toujours voisine de la hauteur -H- de la bobine 4.

L'électro-aimant 1 b représenté à la figure 3 montre comment la position de l'entrefer de travail E_{b} peut être modifié dans l'une ou l'autre des formes de réalisation illustrées aux figures 1 ou 2, en rapprochant cet entrefer du fond 7b de la culasse fixe 3b pour diminuer les flux de fuite qui pourraient ne pas con- courrir à l'attraction de l'armature; la jupe 14' de l'armature mobile 2b est ici plus longue que dans le cas précédent et la jupe 10' est elle, par contre, plus courte.

Un autre électro-aimant 1 " conforme à l'invention, et visible à la figure 4, comporte une culasse fixe 20 qui est formée par l'assemblage de deux pièces de révolution magnétisables 21 et 22, une armature magnétisable mobile 23, une bobine 24 et un ressort 17'.

Une fois assemblée, la culasse 20 retient, dans un volume intérieur 80, la bobine qui à été auparavant introduite autour d'un noyau massif 25 de la pièce 21 concentrique et solidaire d'un fond 26 portant à sa périphérie une surface conique 81 faisant un angle a avec l'axe YY'.

L'extrémité libre 27 du noyau est ici ancrée dans le fond plat 28 de la pièce 22, qui est prolongée par une jupe annulaire 29 dont la surface est de préférence recouverte d'une fine couche de matière amagnétique antifriction 30 et qui s'étend parallèlement au noyau 25.

L'armature mobile 23 prend la forme d'un anneau dont la surface cylindrique interne 31 coulisse avec un jeu approprié sur la couche 30 et dont une extrémité placée en regard de la surface 81 présente une surface conique parallèle 32; la longueur «m» de cette armature est de préférence supérieure à la hauteur «h» de la jupe 29, pour lui permettre de glisser sans que soit diminuée la surface de contact et donc augmentée la réluctance; on verra ultérieurement que certains aménagements peuvent être toutefois apportés à la valeur de celle-ci pour répondre à des objectifs particuliers. On constate que, grâce à cette disposition, l'ensemble du volume interne 80 de la culasse 20 est occupé par la bobine 24.

Dans les deux modes de réalisation de l'invention, les ampères-tours -ni- développés par la bobine lorsque celle-ci est traversée par le courant, vont faire développer un flux Ø qui va circuler dans les pièces magnétisables, en traversant, d'une part, un entrefer de travail, qui est placé entre les surfaces coniques 81, 32, respectivement 11, 15 et dont la dimension est -E- et, d'autre part, un entrefer de fermeture, qui est matérialisé par l'épaisseur -e- de la couche de matière antifriction.

L'entrefer E dont la surface est -s- et l'entrefer -e-dont la surface est -S-, définissent des réluctances R, et R₂ qui donnent au flux une valeur 0 faisant apparaître des inductions B, et B₂.

Dans les électro-aimants conformes à l'invention, on s'arrange pour que la réluctance R₂ soit aussi faible que possible devant la réluctance R, lorsque l'armature est en position ouverte et que le produit du carré de l'induction initiale B, par la surface -s- (ou force d'attraction initiale -F;) soit aussi élevée que possible lorsque les armatures sont au repos, de façon à vaincre aisément les forces résistantes initiales Rᵢ.

On remarquera que cette induction initiale B, doit être choisie pour que la force d'attraction courante soit en mesure d'évoluer en restant par exemple supérieure aux effeorts résistants progressifs ou étagés que l'on rencontre successivement ou simultanément lorsque l'armature actionne des contacts mobiles d'un contacteur. En effet, si l'induction initiale était déjà élevée, l'apparition de la saturation dans le circuit magnétique donnerait une faible croissance aux forces d'attraction lorsque l'armature se déplace.

Lorsque l'induction initiale B, est convenablement choisie, la saturation n'apparaît (si elle apparaît) sur les surfaces -s- que lorsque l'armature est très voisine de la culasse, et les effets de la saturation se développent auparavant soit dans le noyau 8 de section -f-, respectivement 25, soit dans les régions 34, 35, respectivement 36, 37, pour que la croissance des forces d'attraction soit juste supérieure à la croissance des efforts résistants.

L'intérêt de faire apparaître la saturation à ces niveaux en leur donnant une section appropriée, résulte du fait que toute diminution de la section du noyau se répercute dans un sens favorable sur le volume de la bobine, donc sur la puissance qui sera nécessaire pour faire apparaître les ampères-tours. Une telle diminution, qui se répercute également sur le volume total de l'électro-aimant, est également favorable à l'évacuation des pertes Joule, car, à densité de courant constante, la surface externe de l'électro-aimant diminue proportionnellement moins que le volume interne.

Les dimensions et paramètres d'un électro-aimant 1"' conforme à l'invention, qui sont donnés à la figure 5, et l'évolution de la force d'attraction, qui est donnée au graphique de la figure 6 montrent que, d'une part, le volume d'un tel électro-aimant (alimenté en courant continu) peut rivaliser avec celui d'un électro-aimant alimenté en courant alternatif et que, d'autre part, la puissance nécessaire à son excitation, qui est de l'ordre de 0,5 W, permet de faire alimenter directement un nombre important de petits contacteurs qui utilisent ces électro-aimants par les étages de sortie d'une unité de commande électronique telle qu'un séquenceur programmable.

On remarquera, à l'examen de la figure 7, qui montre la distribution du flux à circuit ouvert, que les flux de fuite susceptibles d'apparaître entre les régions L, M, N, Q sont très faibles; ce bon résultat est dû au fait que les sections des masses magnétiques autres que le noyau sont choisies pour ne pas se saturer.

On constatera également qu'une grande liberté est donnée au concepteur et/ou à l'utilisateur pour choisir la valeur de la surface -s- la mieux adaptée à ses besoins, grâce à une inclinaison alpha plus ou moins prononcée des surfaces coniques.

Dans la pratique, l'entrefer E = .... est déterminé par la valeur de la course -C- nécessaire pour opérer un bon isolement et une bonne compression des contacts mobiles associés à l'armature et l'inclinaison a en résulte, tandis que la valeur de l'entrefer -e- ne peut descendre au-dessous d'un seuil raisonnable, qui est déterminé par les moyens et matériaux utilisés dans une fabrication éconimique de grande série; on peut par exemple choisir 0,1 mm > e > 0, mm.

Un calcul rapide et simplifié dont les détails sont donnés ci-dessous montre que les performances d'un électro-aimant en pot de forme conventionnelle, qui est illustré à la figure 8, sont à dimensions égales nettement inférieures à celles d'un électro-aimant selon l'invention; la souplesse du contrôle de l'induction B₃ du noyau qui est acquise dans l'invention se fait sans détriment, ni pour la force d'attraction, ni pour le volume de la bobine, avantage qui ne peut pas se retrouver dans l'électro-aimant selon la figure 8, en raison du fait que la volumineuse région interne du noyau qui est utilisée pour développer une part importante de la force d'attraction est également celle où les phénomènes de saturation vont d'abord apparaître.

Soit -ni- les ampères-tours disponibles, et -R- la réluctance du circuit magnétique considérée comme uniquement représentée par les entrefers, donc en ne tenant pas compte de la saturation; les coefficients constants sont représentés par la lettre G. et R = R₁ + R₂ avec Si l'on pose E = Kᵢe et S = K₂s, R devient d'où: La force d'attraction initiale Fi est donnée par:

Dans l'invention, où la course de l'armature est de 3 mm et où les angles a font 30°, un entrefer -e- de fermeture a été choisi égal à 0,3 mm et un entrefer de travail -E-égal à 1,5 mm résulte des choix géométriques; par suite, Kᵢ = 5.

Pour un diamètre extérieur de 30 mm et une hauter -h- égale à 19 mm, on a s = 4,3 cm², S = 15 cm²; par suite, K₂ = 3,5 d'où

Si l'on donne à un électro-aimant connu selon la figure 6 les mêmes dimensions extérieures, la même course, les mêmes dimensions d'entrefer de travail (E, s), et que l'on tient compte d'un entrefer de fermeture E disposé sur un noyau de même section -f-où l'angle a = 30°, on a avec S' = 0,64 cm² x 2 = 1,28 cm² et s = 4,_{3 cm}2 on a

L'application des mêmes formules pour des -ni- identiques et en tenant compte du fait qu'une induction B'₁ s'applique à -s- et une induction B'₂ s'applique à S' à travers deux entrefers -E- de valeurs égales à 1,5 mm, donne une force initiale totale:

Entre Fi et Fi; il existe donc un raport de multiplication égal à

La comparaison entre un électro-aimant l' selon la figure 1 ou 2, par exemple S = 5,6 cm² lorsque H = 1,9 cm et donc K₂ = 1,3 et un électro-aimant conventionnel amène à une proportion encore très favorable de

La réserve d'amplification de la force d'attraction initiale fournie par l'électro-aimant selon l'invention permet d'envisager de multiples applications où, non seulement cette force, mais encore son évolution pourront être aisément adaptées aux besoins, en modifiant non seulement les rapports K, et K₂ mais encore, éventuellement, le rapport K₃ qui lie la surface polaire de travail -s- et la section -f- du noyau selon l'égalité s = K₃f.

Ce rapport K₃ dont l'augmentation pour une surface -s- et un coefficient K₂ donnés, fait apparaître plus tôt la saturation du noyau, permet par exemple de définir l'induction terminale B₁t, donc la force d'attraction terminale; dans l'exemple de réalisation de la figure 5, K₃ = 6,8.

Une augmentation de K₂ qui réduit la réluctance R₂ augmente la force d'attraction initiale, ainsi que le taux de croissance; son ajustement permet également de fixer le cas échéant la force d'attraction à mi- course, juste avant que les effets de la saturation puissent se faire sentir notablement.

Dans l'exemple de réalisation selon la figure 5, où l'on s'est donné l'objectif de faire vaincre à l'électro-aimant d'un petit contacteur les forces résistantes -Q-, le calcul et le relevé permettent de voir que (K₂ étant égal à 3,5) la force d'attraction F est voisine de la moitié de sa valeur maximale après une course initiale allant de 30 à 40% de la course totale et que la force initiale est voisine de 100 cN.

La mise en oeuvre de surfaces polaires de travail très inclinées, qui pourrait éventuellement créer quelques difficultés de coopération à la fermeture, n'est nécessaire que si l'on propose d'atteindre des forces initiales importantes, sans que les dimensions extérieures et la masse de l'armature deviennent excessives.

Le fait de remplacer les surfaces coniques de l'électro-aimant selon la figure 5 par des surfaces droites séparées de la valeur de la course, modifierait à la fois les rapports: S + K₂s en donnant K₂ = 7 et E = K₁e en donnant Kᵢ = 10; ces valeurs ne donnent plus à la force d'attraction initiale une amplification intéressante par rapport à l'art antérieur; on constate le rôle important que joue l'inclinaison des surfaces de l'entrefer de travail.

Dans les calculs simplifiés utilisés ci-dessus pour effectuer des comparaisons, les forces de frottement n'ont pas été prises en compte; il est clair que si ces forces sont exprimées par les effets d'une force d'attraction latérale que peut communiquer à l'armature annulaire 23 le frottement contre la surface de la jupe 29 du pot, un calcul d'optimisation peut être conduit pour trouver les valeurs les plus appropriées de Kᵢ, K₂ et K₃.

L'expression de la force nette utile Fu comprend r alors un coefficient de la forme (1 -――) qui montre, K₂ s'il en était besoin, que cette force est plus importante lorsque le coefficient de frottement r est faible et que K₂ est élevé.

Des simulations ont permis de choisir une évolution de l'induction B₃ dans le noyau qui est avantageusement comprise entre 0,7 Tesla et 1,6 Tesla (soit un rapport voisin de 2) lorsque l'armature se ferme, cette évolution étant bien adaptée à l'application aux contacteurs.

L'invention peut connaître, dans une variante 56 de l'électro-aimant, des formes de réalisation qui la placent toujours dans le cadre de l'obtention d'une force d'attraction initiale élevée; au lieu de mettre en oeuvre des surfaces inclinées régies par des cônes, les surfaces polaires de l'entrefer de travail pourraient présenter chacune une série de dents 50, respectivement 51, à flanc inclinés, venant en coopération par pénétration des saillies de l'une dans les intervalles de l'autre; des moyens d'orientation angulaire 52, 53, par exemple à rainure axiale et goupille transversale, peuvent alors se révéler nécessaire pour empêcher une rotation de l'armature 54 par rapport à la culasse 55 au moment de l'excitation de la bobine, voir figure 9.

Une augmentation de la surface S que doit présenter l'entrefer de fermeture (et donc de K₂) peut être obtenue par exemple à l'aide d'un prolongement 59 de l'armature 60 coopérant avec une extension 57 de la jupe 61 appartenant à la culasse 58, voir figure 10.

Tout en restant dans le cadre d'une valeur élevée de la surface de l'entrefer de fermeture S, on peut souhaiter, pour des applications où une faible évolution de la courbe d'attraction doit répondre à des prescriptions particulières, que sa valeur diminue pendant la course de l'armature; un tel résultat peut être obtenue en donnant à la jupe 63 de l'électro-aimant visible à la figure 11 et à son armature annulaire 64, des découpes 66, respectivement 67, de préférence symétriques, qui modifient les valeurs des surfaces S placées en regard lorsque cette armature se déplace. Une distribution angulaire progressive des découpes 75, 76 permettrait, le cas échéant, de choisir l'une de plusieurs courbes d'attraction possibles, en donnant à l'armature 70 de l'électro-aimant 69 avant montage, une orientation angulaire particulière par rapport au pot de culasse 71, orientation qui serait assurée par des moyens de guidage tels que goupille 72 et rainures 73, 74 visibles aux figures 12 et 13.

On peut enfin observer que le choix de l'orientation de la conicité des surfaces de l'entrefer de travail, visible aux figures 1, 2 et 3, a été fait pour que les effets d'un léger jeu radial présent sur l'entrefer de fermeture ne produise pas un déséquilibre des valeurs que peuvent prendre deux portions d'entrefers de travail diamétralement opposés; un tel déséquilibre, qui se produirait dans le cas contraire, pourrait provoquer des coincements, voir figure 3.

L'orientation choisie peut être définie comme celle qui fait passer, au voisinage d'un point central 0, placé sur l'axe de symétrie XX', respectivement YY', une demi-droite normale élevée sur une surface conique concave telle que 15, respectivement 81, voir figure 4.

La notion de pot cylindrique, qui a été utilisée dans les exemples précédents, ne doit pas être limitée à celle d'un cylindre de révolution qui en constitue cependant le mode de réalisation le plus avantageux.

On peut également envisager l'utilisation de cylindres droits dont la surface externe serait définie par le trajet d'une droite génératrice s'appuyant sur une courbe ou figure directrice différente d'un cercle.

Moyennant la mise en oeuvre de moyens et procédés de fabrication particuliers, il est possible de réaliser des pots d'électro-aimant de forme quasi- prismatique, ou, en d'autre termes, de pots à section carrée ou rectangulaire à bords arrondis, afin d'augmenter les surfaces qui limitent l'entrefer d'appel; la réalisation de l'entrefer de fermeture peut alors faire usage d'une couche isolante sous forme de film, qui est collée sur la jupe de ce pot et à une armature coulissante ayant une section correspondante.

## Revendications

1. Electro-aimant à courant continu, en particulier pour appareil électrique de commutation, comprenant une culasse magnétisable (20) en forme de pot présentant:
- un noyau central (8, 25),
- une bobine (4, 24) disposée dans ce pot (20) concentriquement au noyau (8, 25), et
- une armature mobile (2, 23) soumise à l'action d'un ressort de rappel (17) et dont des surfaces polaires périphériques, ayant une forme qui augmente leurs valeurs, coopérant avec des surfaces de même forme portées par une jupe annu-
laire (10) du pot (20), à travers un entrefer de travail (E, s) qui se trouve placé magnétiquement en série avec un entrefer central de fermeture (e, S) du flux,
caractérisé en ce que cet entrefer de fermeture (e, S) possède une grande surface (S) et présente une faible réluctance «R₂» relativement à celle «R₁» que présente l'entrefer de travail (E, s) lorsque celui-ci est ouvert, et comporte des surfaces cylindriques (13, 9), respectivement (30, 31 parallèles à la direction du mouvement de l'armature (2), respectivement (23), de façon que cette première réluctance «R₂» ne soit sensiblement pas affectée par ce mouvement.

2. Electro-aimant selon la revendication 1, caractérisé en ce que la dimension du noyau central (8, 25) et, en particulier, sa section -f- sont choisies de manière à obtenir une force d'attraction terminale déterminée Fₜ et de manière à ce que des phénomènes de saturation magnétique s'y développent localement lorsque l'entrefer de travail (E, s) diminue de réluctance.

3. Electro-aimant selon la revendication 2, caractérisé en ce que les phénomènes de saturation dans le noyau (25) y font évoluer sensiblement l'induction dans le rapport de 1 à 2 lorsque l'armature (23) se déplace entre sa position de repos et sa position de travail.

4. Electro-aimant selon la revendication 1, caractérisé en ce que l'entrefer de fermeture (e, S), qui est disposé entre un noyau (12, 12') tubulaire et un noyau massif (8, 8') placés tous deux au centre de la bobine et liés respectivement à des pièces fixe (3, 3') et mobile (2, 2') de l'électro-aimant (1', 1'a), s'étend sensiblement sur la hauteur ₋H- de la bobine (4).

5. Electro-aimant selon la revendication 1, caractérisé en ce que l'entrefer de fermeture (e, S) est disposé entre une jupe externe cylindrique (29) d'une pièce (22) du pot magnétique (20) et une armature mobile annulaire (23) qui porte à une extrémité des surfaces polaires (32) définissant l'entrefer de travail (E, s).

## Patentansprüche

1. Gleichstromelektromagnet, insbesondere für elektrische Kommutiervorrichtung mit einem magnetisierbaren Joch (20) in Form eines Topfes mit:
- einem zentralen Kern (8, 25),
- einer Spule (4, 24), die im besagten Topf (20) konzentrisch zum Kern (8, 25) angeordnet ist und
- einem beweglichen Anker (2, 23), der von einer Rückstellfeder (17) beaufschlagt wird und dessen umfängliche Polflächen, mit einer Form die ihre Werte erhöht, mit von einem ringförmigen Mantel (10) des Topfes getragenen Flächen der gleichen Form durch einen Arbeitsluftspalt (E, s) zusammenarbeiten, welcher magnetisch in Reihe mit einem zentralen Luftspalt (e, S) zur Unterbrechung des Stromflusses angeordnet ist,
dadurch gekennzeichnet, dass dieser Unterbrechungsspalt (e, S) eine grosse Oberfläche (S) besitzt und eine schwache Reluktanz «R₂» im Verhältnis zu jener, «R₁», des Arbeitsspaltes (E, s), wenn dieser geöffnet ist und zylindrische Flächen (13, 9) bzw. (30,31) besitzt, die sich parallel zur Bewegungsrichtung des Ankers (2) bzw. (23) erstrecken, so dass besagte erste Reluktanz R₂ nicht wesentlich von dieser Bewegung beeinflusst wird.

2. Elektromagnet nach Anspruch 1, dadurch gekennzeichnet, dass die Masse des zentralen Kerns (8, 25) und insbesondere sein Schnitt -f- so gewählt sind, dass eine bestimmte Endanziehungskraft Fₜ erreicht wird und dass sich dort lokal magnetische Sättigungserscheinungen entwickeln, wenn die Reluktanz des Arbeitsspaltes (E, s) abnimmt.

3. Elektromagnet nach Anspruch 2, dadurch gekennzeichnet, dass die Sättigungserscheinungen im Kern (25) dort die Induktion im wesentlichen in einem Verhältnis von 1 zu 2 verändern, wenn der Anker (23) sich zwischen seiner Rube- und seiner Arbeitsstellung bewegt.

4. Elektromagnet nach Anspruch 1, dadurch gekennzeichnet, dass der Unterbrechungsspalt (e, S) der zwischen einem röhrenförmigen Kern (12, 12') und einem massiven Kern (8, 8') angeordnet ist, die beide im Zentrum der Spule angebracht sind und jeweils an stationäre (3, 3') und bewegliche (2, 2') Teile des Elektromagneten (1', 1'a) angeschlossen sind, sich im wesentlichen über eine Höhe -H- der Spule (4) erstreckt.

5. Elektromagnet nach Anspruch 1, dadurch gekennzeichnet, dass der Unterbrechungsspalt (e, S) sich zwischen einem äusseren zylindrischen Mantel (29) eines Teils (22) des magnetischen Topfes (20) und einem ringförmigen beweglichen Anker (23) erstreckt, welcher an einem Ende Polflächen (32) trägt, welche den Arbeitsspalt (E, s) bilden.

## Claims

1. In a DC current electromagnet, in particular for an electric switching apparatus, comprising a magnetizable yoke (20) in the form of a pot having:
- a central core (8, 25),
- a coil (4, 24) disposed in that pot (20) concentrically to the core (8, 25), and
- a mobile armature (2, 23) subjected to the action of a return spring (17) and whose peripheral pole surfaces, having a form which increases their values, cooperate with surfaces of the same form carried by an annular skirt (10) of the pot (20), through a working air gap (E, s) which is placed magnetically in series with a central air gap (E, s) closing the flux, said closure air gap (e, S) has a large area (S) and a low reluctance «R₂» with respect to that «R₁» which the working air gap (E, s) presents when it is open, and comprises cylindrical surfaces (13, 9), respectively (30, 31) parallel to the direction of movement of the armature (2), respectively (23) so that said first reluctance «R₂)) is substantially not affected by this movement.

2. The electromagnet as claimed in claim 1, characterized in that the dimension of the central core (8, 25) and, in particular, its section -f- are chosen so that a determined terminal attraction force Fₜ is obtained and that magnetic saturation phenomena develop locally therein when the working air gap (E, s) decreases in reluctance.

3. The electromagnet as claimed in claim 2, wherein the saturation phenomena in the core (25) cause the induction therein to evolve substantially in the ratio of 1 to 2 when the armature (23) moves between its rest position and its working position.

4. The electromagnet as claimed in claim 1, wherein said closure air gap (e, S) which is disposed between a tubular core (12, 12') and a solid core (8, 8') both placed in the center of the coil and connected respectively to fixed (3, 3') and mobile (2, 2') pieces of the electromagnet (1', 1'a), extends substantially over the height -H- of the coil (4).

5. The electromagnet as claimed in claim 1, wherein said closure air gap (e, S) is disposed between a cylindrical external skirt (29) of a piece (22) of the magnetic pot (20) and a mobile annular armature (23) which has at one end pole surfaces (32) defining said working air gap (E, s).
